# EUROPÄISCHE PATENTSCHRIFT

(11) **EP 2 252 758 B1**
(45) Veröffentlichungstag und Bekanntmachung des Hinweises auf die Patenterteilung: **10.10.2012**
(21) Anmeldenummer: 09708093.1
(22) Anmeldetag: 05.02.2009
(51) Int. Cl.: E06B 9/17

(54) **Kunststoff-Rollladenkasten sowie Profilsystem für einen solchen Rollladenkasten**
Plastic roller shutter box and system of profiled sections for such a roller shutter box
Caisson de volet roulant en plastique et système de profilés pour un tel caisson

(30) Priorität: 05.02.2008 DE 102008000234
(43) Veröffentlichungstag der Anmeldung: 24.11.2010
(73) Patentinhaber: profine GmbH, 53840 Troisdorf (DE)
(72) Erfinder: JÄGER, Wolfgang, 76829 Landau (DE); LEONZI, Bruno, 76275 Ettlingen (DE); SCHUHMANN, Gerhard, 66969 Lemberg (DE); SIMON, Frank, 66507 Reifenberg (DE)
(74) Vertreter: Wübken, Ludger
(86) Internationale Anmeldenummer: PCT/EP2009/051322
(87) Internationale Veröffentlichungsnummer: WO 2009/098258

(56) Entgegenhaltungen:
- EP-A- 1 705 335
- DE-A1- 19 851 212
- DE-A1-102007 025 645

## Beschreibung

Die Erfindung betrifft einen Rollladenkasten mit einer Abdeckung, die einen wenigstens zweiteiligen Boden, ein Innenblendenprofil und wenigstens ein weiteres Deckelprofil aufweist, sowie ein Profilsystem zur Herstellung solcher Rollladenkästen.

### Technisches Gebiet

Rollladenkästen aus Kunststoffprofilen, insbesondere aus flachen Kunststoffhohlprofilen, sind allgemein bekannt. Man unterscheidet sogenannte Rollladenaufsatzkästen, die mit einem Bodenbasisprofil auf der oberen horizontalen Außenseite eines Blendrahmens montiert werden, und Vorsatzkästen, die in der Regel von außen vor eine Blendrahmenverbreiterung oder eine oberhalb des Blendrahmens angeordnete Blende montiert werden. Die vorliegende Erfindung betrifft insbesondere einen Rollladenaufsatzkasten.

Kunststoff-Rollladenkästen weisen üblicherweise an den beiden Stirnseiten spritzgegossene Kopfstücke oder Stirnhauben zur Aufnahme der Wickelwelle für den Rollladenpanzer auf, während die einzelnen Blenden bzw. Deckelprofile im Extrusionsverfahren hergestellt werden.

Für Wartungszwecke muss bei Rollladenaufsatzkästen entweder ein Teil des Bodenprofils und/oder die innere Abdeckung lösbar und/oder schwenkbar als Revisionsblende ausgeführt sein.

### Stand der Technik

Die meisten Systeme für Kunststoff-Rollladenkasten umfassen Revisionsblenden, die entweder eine Öffnung des Rollladenkastens nach innen - das heißt zum Rauminneren gerichtet - oder nach unten ermöglichen. Ein Wechsel der Revisionsöffnung bei der Montage auf einer Baustelle ist dann nicht mehr möglich. Aus der EP 1 705 335 A2 ist ein Profilsystem für einen Kunststoff-Rollladenkasten bekannt mit einer Rollladenkastenabdeckung, die ein Bodenklappenprofil umfasst, das in zwei verschiedenen Positionen eingebaut werden kann und damit ein alternatives Öffnen des Rollladenkastens nach unten bzw. nach innen ermöglicht.

Aus der DE 10 2007 025 645 A1 sind ähnliche Konzepte für einen Rollladenkasten bekannt, die ebenfalls ein Öffnen des Rollladenkastens für Revisionszwecke nach unten bzw. nach innen ermöglichen.

### Aufgabe

Aufgabe der vorliegenden Erfindung ist es, einen Rollladenkasten mit einem wenigstens zweiteiligen Boden, einem Innenblendenprofil und wenigstens ein weiteres Deckelprofil zur Verfügung zu stellen, bei dem auf alternative Weise eine Revision wahlweise nach unten und nach innen möglich ist.

### Darstellung der Erfindung

Die Erfindung löst diese Aufgabe durch einen Rollladenkasten mit einer einen Boden, ein Innenblendenprofil und wenigstens ein weiteres Deckelprofil aufweisenden Abdeckung. Das Innenblendenprofil und der Boden sind im Winkel, insbesondere senkrecht zueinander ausgerichtet und bestehen aus Kunststoffprofilen, bevorzugt aus Kunststoff-Hohlprofilen. Der Boden ist wenigstens zweiteilig ausgebildet und umfasst ein Bodenbasisprofil und ein Bodenklappenprofil, das zwischen dem Bodenbasisprofil und dem Innenblendenprofil angeordnet ist. Das Bodenklappenprofil ist schwenk- und/oder lösbar an dem Bodenbasisprofil und das Innenblendenprofil ist schwenk- und/oder lösbar an dem weiteren Deckelprofil befestigt. Erfindungsgemäß ist wenigstens ein Zusatzprofil vorgesehen, das ein erstes Rastmittel und wenigstens ein weiteres Rastmittel aufweist, wobei das erste Rastmittel des Zusatzprofils mit entsprechenden Rastmitteln des Bodenklappenprofils und das weitere Rastmittel des Zusatzprofils mit entsprechenden Rastmitteln des Innenblendenprofils jeweils eine lösbare Rastverbindung eingehen können. Innenblendenprofil und Bodenklappenprofil sind somit - in Abkehr von bisher bekannten Lösungen - nicht mehr unmittelbar miteinander verrastet, sondern lediglich mittelbar über das Zusatzprofil.

Die Rastmittel des Zusatzprofils sind bevorzugt Raststege oder -füße, während die Rastmittel des Bodenklappenprofils und die Rastmittel des Innenblendenprofils jeweils bevorzugt als Rastnuten ausgebildet sind. Grundsätzlich ist es aber auch möglich, in der Innenseite des Bodenklappenprofils und des Innenblendenprofils jeweils Raststege und im Zusatzprofil Rastnuten vorzusehen.

Soweit - wie üblich - Bodenklappenprofil und Innenblendenprofil bei dem montierten Rollladenkasten senkrecht aneinandergrenzen, kann das erfindungsgemäße Zusatzprofil insbesondere einen etwa rechtwinklig-dreieckigen oder rechteckigen Querschnitt aufweisen.

Das Bodenklappenprofil und das Innenblendenprofil weisen in einer bevorzugten Ausführungsform der Erfindung in an sich bekannter Weise in Längserstreckung verlaufende Schraubkanäle auf. Die beiden Stirnhauben des Rollladenkastens weisen entsprechende Löcher auf, die im montierten Zustand mit den Schraubkanälen fluchten. In Abhängigkeit von der gewünschten Revisionsart kann nur das Bodenklappenprofil - bei gewünschter Revision nach innen - bzw. nur das Innenblendenprofil - bei gewünschter Revision nach unten - mit diesen Verschraubungen fixiert werden.

Zur Montage des erfindungsgemäßen Rollladenkastens wird zunächst das erfindungsgemäße Zusatzprofil durch Einrasten entweder mit dem Innenblendenprofil oder mit dem Bodenklappenprofil verbunden. Danach können die einzelnen Elemente in an sich bekannter Weise z. B. durch Rastverbindungen der jeweils benachbarten Elemente miteinander zu dem Rollladenkasten verbunden werden. Der Kasten wird vervollständigt durch ebenfalls an sich bekannte Stirnhauben.

Soweit das erfindungsgemäße Zusatzprofil zunächst durch Einrasten mit dem Innenblendenprofil verbunden wurde, wird das Bodenklappenprofil zum Einsetzen zunächst außenseitig mit dem Bodenbasisprofil verbunden und insbesondere durch eine Schwenkbewegung nach oben mit dem erfindungsgemäßen Zusatzprofil verrastet. Vorher oder anschließend erfolgt bevorzugt eine Verschraubung der einzelnen Elemente - mit Ausnahme des zur Revision schwenkbaren Bodenklappenprofils - mit den beiden Stirnhauben. Soll hingegen das Innenblendenprofil zu Revisionszwecken schwenkbar angeordnet werden, wird das erfindungsgemäße Zusatzprofil bevorzugt zunächst durch Einrasten mit dem Bodenklappenprofil verbunden. Zum Einsetzen des Innenblendenprofils wird dieses zunächst außenseitig mit dem Deckelprofil verbunden und insbesondere durch eine Schwenkbewegung nach unten mit dem erfindungsgemäßen Zusatzprofil verrastet. Vorher oder anschließend erfolgt bevorzugt eine Verschraubung der einzelnen Elemente - mit Ausnahme des zur Revision schwenkbaren Innenblendenprofils - mit den beiden Stirnhauben.

Nach einer bevorzugten Ausführungsform der Erfindung ist das Zusatzprofil als über die gesamte Länge des Kastens verlaufendes extrudiertes Profil ausgebildet. Nach einer alternativen Ausführungsform besteht das Zusatzprofil aus mehreren einzelnen, bevorzugt im Spritzgussverfahren hergestellten Abschnitten, die voneinander beabstandet und über die gesamte Länge des Rollladenkastens verteilt eingesetzt werden.

Nach einer ersten Ausführungsform der Erfindung ist die Rastausbildung des Zusatzprofils etwa symmetrisch ausgelegt, d. h., das Zusatzprofil weist zwei - bei üblichen rechteckigen Rollladenkästen - im wesentlich senkrecht zueinander angeordnete Anlageflächen auf, die in Längsrichtung verlaufend Rastmittel in Form von Raststegen, -füßen oder -nuten aufweisen, wobei die Rastmittel - im Querschnitt betrachtet - auf beiden Anlageflächen spiegelsymmetrisch zur Winkelhalbierenden der Anlageflächen angeordnet sind. Bei dieser Ausführungsform der Erfindung sind die Rastverbindungen zwischen Zusatzprofil und Innenblendenprofil einerseits und zwischen Zusatzprofil und Bodenklappenprofil andererseits so aufeinander abgestimmt, dass die zum Ein- und Ausrasten der jeweiligen Rastverbindungen benötigten Kräfte etwa gleich groß sind. Die Wahl der Revisionsöffnung, also die Wahl, ob der Rollladenkasten später nach innen oder nach unten zur Revision geöffnet werden kann, erfolgt hierbei bevorzugt ausschließlich durch stirnseitige Verschraubung der jeweils nicht zu öffnenden Revisionsklappe mit den Stirnhauben, also entweder des Innenblendenprofils oder des Bodenklappenprofils. Bei dieser Ausführungsform kann der Rollladenkasten fertig montiert geliefert werden, lediglich die stirnseitige Verschraubung der jeweils nicht zu öffnenden Revisionsklappe muss vor Ort angepasst werden.

Das erfindungsgemäße Zusatzprofil weist bevorzugt in Längsrichtung wenigstens einen Schraubkanal auf, durch den das Zusatzprofil im montierten Zustand durch eine die Stirnhauben durchdringende Schraube mit dieser befestigt wird. Die Verschraubung des Zusatzprofils durch die Stirnhauben gewährleistet zumindest bei Rollladenkästen geringer Breite, dass beim wahlweisen Öffnen des Innenblendenprofils oder des Bodenklappenprofils das Zusatzprofil am Kasten selbst verbleibt, um ein problemloses Schließen nach der Revision zu ermöglichen. Bei größeren Kästen kann eine zusätzliche Fixierung des Zusatzprofils durch eine Verschraubung oder Verklebung des Zusatzprofils mit der jeweils starren Blende bzw. Klappe erfolgen.

Nach einer alternativen, bevorzugten Ausführungsform der Erfindung kann das Zusatzprofil in zwei unterschiedlichen Positionen eingebaut werden, von denen eine der beiden Positionen eine festere Verrastung mit dem Bodenklappenprofil oder - nach Drehen des Zusatzprofils - mit dem Innenblendenprofil ermöglicht, während die jeweils andere Rastverbindung mit dem anderen Revisionsteil für eine geringere Öffnungs- und Schließkraft ausgelegt ist. Bei dieser zweiten Ausführungsform der Erfindung kann durch Wahl der Einbaurichtung des Zusatzprofils wahlweise die Revision nach innen oder nach unten erfolgen.

Bei dieser zweiten Ausführungsform der Erfindung weist das Zusatzprofil bevorzugt zwei im Winkel, bei rechteckigen Rollladenkästen senkrecht zueinander angeordnete Anlageflächen auf, die in Längsrichtung verlaufend Rastmittel in Form von Raststegen, -füßen oder -nuten aufweisen, wobei die Rastmittel - im Querschnitt betrachtet - auf den Anlageflächen an unterschiedlichen Positionen, in unterschiedlicher Anzahl und/oder unterschiedlicher Ausführung angeordnet sind, während die mit den Rastmitteln des Zusatzprofils zusammenwirkenden Rastmittel des Bodenklappenprofils und des Innenblendenprofils untereinander in Anzahl, Form und Position übereinstimmen.

Auch bei dieser zweiten Ausführungsform der Erfindung wird die jeweils nicht öffnenbare Klappe bevorzugt durch eine stirnseitige Verschraubung mit den beiden Stirnhauben fest verbunden.

Ein wesentlicher Vorteil der vorliegenden Erfindung liegt darin, dass mit den gleichen Rollladenkasten-Elementen und der gleichen Anordnung der Blenden wahlweise eine Revision nach unten oder nach innen möglich ist. In vorteilhafter Weise kann die Festlegung der Revisionsart dabei noch auf der Baustelle erfolgen, indem - bei der ersten Alternative der Erfindung - die nicht zur Revision dienende Blende - Bodenklappenprofil oder Innenblendenprofil - durch stirnseitige Verschraubung mit den Stirnhauben fixiert wird. Bei der zweiten Alternative der Erfindung wird ggf. zusätzlich zunächst das Zusatzprofil ausgeklipst, um 180 ° um die Querachse gedreht und wieder eingeklipst.

Die jeweils zur Revision dienende Blende - Bodenklappenprofil oder Innenblendenprofil - ist bevorzugt in an sich bekannter Weise so mit dem jeweils angrenzenden Element des Rollladenkastens - bei dem Bodenklappenprofil also mit dem Bodenbasisprofil und bei dem Innenblendenprofil mit dem angrenzenden Deckelprofil - verbunden, dass sie zunächst mit einer Drehbewegung geschwenkt und in der geschwenkten Position ganz entfernt werden kann. Durch das erfindungsgemäß eingesetzte Zusatzprofil wird die Revisionsöffnung des Rollladenkastens nur geringfügig verringert. Falls notwendig, kann in besonderen Fällen im Revisionsfall das Zusatzprofil aus dem jeweils starren Profil - Bodenklappenprofil oder Innenblendenprofil - ausgeklipst werden. Soweit die stirnseitige Verschraubung des Zusatzprofils dann nicht mehr zugänglich ist, muss auf diese dann allerdings verzichtet werden.

### Kurze Beschreibung der Zeichnung

Die Erfindung wird nachfolgend anhand von Ausführungsbeispielen sowie der Zeichnung näher erläutert. Es zeigen dabei:
- Fig. 1: einen Querschnitt eines Rollladenkastens mit Revision nach unten;
- Fig. 2: einen vergrößerten Querschnitt des Zusatzteils in Fig. 1;
- Fig. 3: einen Querschnitt eines Rollladenkastens mit Revision nach innen;
- Fig. 4: einen vergrößerten Schnitt des Details "B" gemäß Fig. 3;
- Fig. 5: einen vergrößerten Schnitt entsprechend Detail "A" in Fig. 1, jedoch bei geschlossenem Rollladenkasten;
- Fig. 6: vergrößerte Schnitt der unteren Ecke des geschlossenen Rollladenkastens in einer alternativen Ausführung.

### Wege zur Ausführung der Erfindung

In Fig. 1 ist ein erstes Ausführungsbeispiel des erfindungsgemäßen Aufsatz-Rollladenkastens 1 im Querschnitt dargestellt. Der dargestellte Rollladenkasten 1 besteht im Wesentlichen aus dem Bodenbasisprofil 2, dem Bodenklappenprofil 3, dem Innenblendenprofil 4, dem oberen Deckelprofil 5, dem Außendeckel 6 sowie den beiden Stirnhauben 13, wobei Letztere in den Zeichnungen nicht dargestellt sind. Die Rollladen-Wickelrolle 9 mit dem aufgewickelten Rollladenpanzer ist in Fig. 1 und Fig. 3 lediglich symbolisch dargestellt. Der Rollladenpanzer wird in an sich dem Fachmann bekannter Weise durch die Rollladen-Laufschiene 8 seitlich geführt. Der Boden des Rollladenkastens 1 ist zweigeteilt ausgeführt, wobei das Bodenbasisprofil 2 mit dem Blendrahmen 7 verbunden ist, während das Bodenklappenprofil 3 einerseits dreh- bzw. schwenkbar mit dem Bodenbasisprofil 2 verbunden ist und andererseits am anderen, rauminnenseitigen Ende an das untere Ende des Innenblendenprofils 4 angrenzt. Das obere Deckelprofil 5 ist - ebenfalls in an sich bekannter Weise - mit dem Außendeckel 6 durch eine Rastfunktion starr verbunden, während das Innenblendenprofil 4 am oberen Ende schwenkbar in eine Aufnahmenut des oberen Deckelprofils 5 eingreift.

Wie in Fig. 1 und vergrößert in Fig. 2 dargestellt, weist das erfindungsgemäße Zusatzprofil 10 im Querschnitt etwa die Form eines rechtwinkligen Dreiecks mit den Auflageflächen 24 und 25 als Katheten. An der Auflagefläche 25 ist das erfindungsgemäße Zusatzprofil 10 mit zwei nebeneinander angeordneten Rastfüßen 19, 20 versehen, während die Auflagefläche 24 lediglich einen Rastfuß 21 aufweist.

Beide Rastfüße 19, 20 greifen in die Nuten 17, 18 des Innenblendenprofils 4 rastend ein, so dass eine relativ feste Rastverbindung zwischen dem Zusatzprofil 10 und dem Innenblendenprofil 4 entsteht. Im fertig montierten Zustand sind sowohl der Außendeckel 6 als auch das Innenblendenprofil 4 über die Schraubkanäle 12 mit den beiden Stirnhauben 13 verschraubt, so dass der Rollladenkasten 1 insgesamt eine stabile Einheit bildet. Lediglich das Bodenklappenprofil 3 ist nicht mit den Stirnhauben 13 verschraubt, sondern an der Eingriffsseite zum Bodenbasisprofil mit diesem schwenkbar verbunden und an der gegenüberliegenden, zur Rauminneren weisenden Seite durch den Eingriff des Rastfußes 21 in die Rastnut 15 gehalten. Die doppelte Verrastung des Zusatzprofils 10 mit dem Innenblendenprofil 4 einerseits und die nur einfache Verrastung im Bodenbasisprofil 2 andererseits ermöglicht ein problemloses Öffnen des Bodenklappenprofils 3 in Richtung des Pfeiles 22. Als zusätzliche Sicherung ist das Zusatzprofil 10 stirnseitig durch Schrauben, die einerseits in den Stirnhauben 13 und andererseits in den Schraubkanal 16 eingreifen, gesichert (in den Fig. nicht dargestellt).

In Fig. 5 ist die untere Ecke des Rollladenkasten 1 entsprechend Detail A in Fig. 1, jedoch bei geschlossenem Rollladenkasten 1, vergrößert dargestellt.

In Fig. 3 ist der gleiche Rollladenkasten 1 wie in Fig. 1 dargestellt, wobei die Revisionsöffnung nach innen, also zur Rauminnenseite gerichtet, gewählt wurde. Der in Fig. 3 dargestellte Rollladenkasten 1 ist aus den gleichen Elementen aufgebaut wie der Rollladenkasten 1 in Fig. 1. Das Bodenklappenprofil 3 ist jedoch mit den Stirnhauben 13 verschraubt, wobei diese Schrauben in die Schraubkanäle 11 eingreifen. Das Zusatzprofil 10 ist quasi spiegelverkehrt eingebaut, so dass die Rastfüße 19 und 20 in die Nuten 14 und 15 des Bodenklappenprofils eingreifen und lediglich der Rastfuß 21 in die Rastnut 18 lösbar eingreift. In Fig. 4 ist diese Ausführungsform als vergrößerter Schnitt durch die Ecke des Rollladenkastens 1 dargestellt. Auch in diesem Ausführungsfall erfolgt eine zusätzliche stirnseitige Verschraubung des Zusatzprofils 10 durch die Stirnhaube 13 in den Schraubkanal 16. Da das Innenblendenprofil 4 bei dieser Ausführungsform nicht mit den Stirnhauben 13 verschraubt wird, kann das Innenblendenprofil 4 für eine Revision des Rollladenkastens 1 in Pfeilrichtung 23 zur Rauminnenseite geschwenkt und ggf. entfernt werden.

In Fig. 6 ist eine alternative Ausführungsform der Erfindung dargestellt, bei der im Bodenklappenprofil 3' und im Innenblendenprofil 4' jeweils nur eine Nut 15', 17' vorgesehen ist. Entsprechend weist das Zusatzprofil 10' auf den Anlageflächen 24', 25' lediglich je einen Rastfuß 20', 21' auf. Die Wahl der Öffnungsart erfolgt bei diesem Ausführungsbeispiel ausschließlich durch stirnseitige Verschraubung des nicht zu öffnenden Deckelprofils mit den Stirnhauben 13: Ist als das Bodenklappenprofil 3' als Revisionsöffnung vorgesehen, wird lediglich das Innenblendenprofil 4' mit den Stirnhauben 13 verschraubt, während das Bodenklappenprofil 3' nicht verschraubt wird. Bei einem für Revisionszwecke schwenkbar angeordneten Innenblendenprofil 4' wird hingegen lediglich das Bodenklappenprofil 3' mit den Stirnhauben 13 verschraubt. Um ein Ausreißen des Zusatzprofils 10' aus dem fixierten Bodenklappenprofil 3' bzw. fixierten Innenblendenprofil 4' zu verhindern, ist das Zusatzprofil 10' stirnseitig mit der Stirnhaube 13 verschraubt. Bei größeren Kästen kann ggf. zusätzlich eine Verschraubung oder Verklebung des Zusatzprofils 10' mit der jeweils starren Blende bzw. Klappe erfolgen.

### Legende

- 1: Rollladenkasten
- 2: Bodenbasisprofil
- 3, 3': Bodenklappenprofil
- 4, 4': Innenblendenprofil
- 5: oberes Deckelprofil
- 6: Außendeckel
- 7: Blendrahmen
- 8: Rollladen-Laufschiene
- 9: Rollladen-Wickelrolle
- 10, 10': Zusatzprofil
- 11, 11': Schraubkanäle
- 12, 12': Schraubkanäle
- 13: Stirnhaube
- 14: Nut
- 15, 15': Nut
- 16, 16': Schraubkanal
- 17, 17': Nut
- 18: Nut
- 19: Rastfuß
- 20, 20': Rastfuß
- 21, 21': Rastfuß
- 22: Pfeil
- 23: Pfeil
- 24, 24': Anlagefläche
- 25, 25': Anlagefläche

## Patentansprüche

1. Rollladenkasten (1) mit einer einen Boden, ein Innenblendenprofil (4, 4') und wenigstens ein weiteres Deckelprofil (5) aufweisenden Abdeckung,
- wobei das Innenblendenprofil (4, 4') und der Boden im Winkel, insbesondere senkrecht zueinander ausgerichtet
- und aus Kunststoffprofilen gebildet sind,
- wobei der Boden wenigstens zweiteilig ausgebildet ist und ein Bodenbasisprofil (2) und ein Bodenklappenprofil (3, 3') umfasst, das zwischen dem Bodenbasisprofil (2) und dem Innenblendenprofil (4, 4') angeordnet ist,
- und wobei das Bodenklappenprofil (3, 3') schwenk- und/oder lösbar an dem Bodenbasisprofil (2)
- und das Innenblendenprofil (4, 4') schwenk- und/oder lösbar an dem weiteren Deckelprofil (5) befestigbar sind,
**gekennzeichnet durch**
- wenigstens ein Zusatzprofil (10, 10'), das ein erstes Rastmittel (20',21) und wenigstens ein weiteres Rastmittel (19,20,21') aufweist,
- wobei das erste Rastmittel (20,21') des Zusatzprofils (10, 10') mit entsprechenden Rastmitteln (14,15,15') des Bodenklappenprofils (3, 3')
- und das weitere Rastmittel (10,20,21') des Zusatzprofils (10, 10') mit entsprechenden Rastmitteln (17,17',18) des Innenblendenprofils (4, 4') jeweils eine lösbare Rastverbindung eingehen.

2. Rollladenkasten (1) nach Anspruch 1, **dadurch gekennzeichnet, dass** die Rastmittel des Zusatzprofils (10, 10') Raststege oder -füße (19, 20, 20', 21, 21') umfassen und dass die Rastmittel des Bodenklappenprofils (3, 3') und die Rastmittel des Innenblendenprofils (4, 4') jeweils als Rastnuten (14, 15, 15', 17, 17', 18) ausgebildet sind.

3. Rollladenkasten (1) nach Anspruch 1 oder 2, **dadurch gekennzeichnet, dass** das Zusatzprofil (10') zwei im wesentlich senkrecht zueinander angeordnete Anlageflächen (24', 25') aufweist, die in Längsrichtung verlaufend Rastmittel (20',21') in Form von Raststegen, -füßen (20', 21') oder -nuten aufweisen, wobei die Rastmittel (20',21') - im Querschnitt betrachtet - auf beiden Anlageflächen (24', 25') spiegelsymmetrisch zur Winkelhalbierenden der Anlageflächen (24', 25') angeordnet sind.

4. Rollladenkasten (1) nach Anspruch 1 oder 2, **dadurch gekennzeichnet, dass** das Zusatzprofil (10) zwei im Winkel, insbesondere senkrecht zueinander angeordnete Anlageflächen (24, 25) aufweist, die in Längsrichtung verlaufend Rastmittel (19,20,21) in Form von Raststegen, -füßen (19, 20, 21) oder -nuten aufweisen, wobei die Rastmittel (19,20,21) - im Querschnitt betrachtet - auf den Anlageflächen (24, 25) an unterschiedlichen Positionen, in unterschiedlicher Anzahl und/oder unterschiedlicher Ausführung angeordnet sind, während die mit den Rastmitteln (19,20,21) des Zusatzprofils (10) zusammenwirkenden Rastmittel (14,15,17,18) des Bodenklappenprofils (3) und des Innenblendenprofils (4) untereinander in Anzahl, Form und Position übereinstimmen.

5. Rollladenkasten (1) nach einem der Ansprüche 1 bis 4, **dadurch gekennzeichnet, dass** der Rollladenkasten (1) zwei Stirnhauben (13) und das Zusatzprofil (10, 10') wenigstens einen in Längserstreckung verlaufenden Schraubkanal (16, 16') zur Verschraubung mit den Stirnhauben (13) aufweist.

6. Profilsystem zur Herstellung eines Rollladenkastens (1)/nach Anspruch 1, wobei der Rollladenkasten zusätzlich zwei Stirn hauben (13) aufweist **dadurch gekennzeichnet, dass**
- das Zusatzprofil (10, 10') zwei im Winkel, insbesondere senkrecht zueinander angeordnete Anlageflächen (24, 24', 25, 25') aufweist, die in Längsrichtung verlaufend Rast-mittel (19,20,20',21,21') in Form von Raststegen, -füßen (19, 20, 20', 21, 21') oder -nuten aufweisen,
- das Bodenklappenprofil (3, 3') und das Innenblendenprofil (4, 4') jeweils in Längsrichtung verlaufende Rast-mittel (14,15,15',17,17'18) aufweisen,
- wobei die Rastmittel (19,20,20',21,21') des Zusatzprofils (10, 10') mit den entsprechenden Rastmitteln (14,15,15',17,17',18) des Bodenklappenprofils (3, 3') bzw. des Innenblendenprofils (4, 4') jeweils lösbar verrastbar sind.

7. Verwendung eines Profilsystem zur Herstellung eines Rollladenkastens (1) nach Anspruch 6, **dadurch gekennzeichnet, dass** die Wahl der Revisionsöffnung als schwenkbares Bodenklappenprofil (3, 3') bzw. als schwenkbares Innenblendenprofil (4, 4') ausschließlich durch alternatives Fixieren des nicht schwenkbaren Innenblendenprofils (4, 4') bzw. Bodenklappenprofils (3, 3') an den Stirnhauben (13) erfolgt.

8. Verwendung eines Profilsystem zur Herstellung eines Rollladenkastens (1) nach Anspruch 6, **dadurch gekennzeichnet, dass** die Wahl der Revisionsöffnung als schwenkbares Bodenklappenprofil (3, 3') bzw. als schwenkbares Innenblendenprofil (4, 4') durch alternatives Fixieren des nicht schwenkbaren Innenblendenprofils (4, 4') bzw. Bodenklappenprofils (3, 3') an den Stirnhauben (13) sowie durch Wahl der Einrastanordnung des Zusatzprofils (10, 10') erfolgt.

## Claims

1. Roller-shutter box (1) with a covering having a floor, an inner screen profile (4, 4') and at least one further cover profile (5),
- wherein the inner screen profile (4, 4') and the floor are oriented at an angle, in particular perpendicularly, to one another
- and are formed from plastics-material profiles,
- wherein the floor is designed in at least two parts and comprises a basic floor profile (2) and a floor-flap profile (3, 3'), which is arranged between the basic floor profile (2) and inner screen profile (4, 4'),
- and wherein the floor-flap profile (3, 3') can be fastened in a pivotable and/or releasable manner on the basic floor profile (2)
- and the inner screen profile (4, 4') can be fastened in a pivotable and/or releasable manner on the further cover profile (5), **characterized by**
- at least one additional profile (10, 10'), which has a first latching means (20', 21) and at least one further latching means (19, 20, 21'),
- wherein the first latching means (20', 21) of the additional profile (10, 10') undergoes releasable latching connection with corresponding latching means (14, 15, 15') of the floor-flap profile (3, 3')
- and the further latching means (19, 20, 21') of the additional profile (10, 10') undergoes releasable latching connection with corresponding latching means (17, 17', 18) of the inner screen profile (4, 4').

2. Roller-shutter box (1) according to Claim 1, **characterized in that** the latching means of the additional profile (10, 10') comprise latching crosspieces or latching feet (19, 20, 20', 21, 21'), and **in that** the latching means of the floor-flap profile (3, 3') and the latching means of the inner screen profile (4, 4') are each designed as latching grooves (14, 15, 15', 17, 17', 18).

3. Roller-shutter box (1) according to Claim 1 or 2, **characterized in that** the additional profile (10') has two abutment surfaces (24', 25') which are arranged essentially perpendicularly to one another and, running in the longitudinal direction, have latching means (20', 21') in the form of latching crosspieces, latching feet (20', 21') or latching grooves, wherein the latching means (20', 21') - as seen in cross section - on the two abutment surfaces (24', 25') are arranged in a mirror-symmetrical manner in relation to the angle bisector of the abutment surfaces (24', 25').

4. Roller-shutter box (1) according to Claim 1 or 2, **characterized in that** the additional profile (10) has two abutment surfaces (24, 25) which are arranged at an angle, in particular perpendicularly, to one another and, running in the longitudinal direction, have latching means (19, 20, 21) in the form of latching crosspieces, latching feet (19, 20, 21) or latching grooves, wherein the latching means (19, 20, 21) - as seen in cross section - on the abutment surfaces (24, 25) are arranged at different positions, in different numbers and/or in different configurations, whereas the latching means (14, 15, 17, 18) of the floor-flap profile (3) and of the inner screen profile (4), these latching means interacting with the latching means (19, 20, 21) of the additional profile (10), correspond in respect of number, shape and position.

5. Roller-shutter box (1) according to one of Claims 1 to 4, **characterized in that** the roller-shutter box (1) has two end caps (13) and the additional profile (10, 10') has at least one longitudinally running screw-connection channel (16, 16') for screw-connection to the end caps (13).

6. Profile system for producing a roller-shutter box (1) according to Claim 1, wherein the roller-shutter box has, in addition, two end caps (13), **characterized in that**
- the additional profile (10, 10') has two abutment surfaces (24, 24', 25, 25') which are arranged at an angle, in particular perpendicularly, to one another and, running in the longitudinal direction, have latching means (19, 20, 20', 21, 21') in the form of latching crosspieces, latching feet (19, 20, 20', 21, 21') or latching grooves,
- the floor-flap profile (3, 3') and the inner screen profile (4, 4') each have longitudinally running latching means (14, 15, 15', 17, 17', 18),
- wherein the latching means (19, 20, 20', 21, 21') of the additional profile (10, 10') can be latched in a releasable manner in each case with the corresponding latching means (14, 15, 15', 17, 17', 18) of the floor-flap profile (3, 3') and/or of the inner screen profile (4, 4').

7. Use of a profile system for producing a roller-shutter box (1) according to Claim 6, **characterized in that** selection of the inspection opening as a pivotable floor-flap profile (3, 3') or as a pivotable inner screen profile (4, 4') takes place exclusively by alternatively fixing the non-pivotable inner screen profile (4, 4') and/or floor-flap profile (3, 3') on the end caps (13).

8. Use of a profile system for producing a roller-shutter box (1) according to Claim 6, **characterized in that** selection of the inspection opening as a pivotable floor-flap profile (3, 3') or as a pivotable inner screen profile (4, 4') takes place by alternatively fixing the non-pivotable inner screen profile (4, 4') and/or floor-flap profile (3, 3') on the end caps (13) and by selecting the latching-in arrangement of the additional profile (10, 10').

## Revendications

1. Caisson de volet roulant (1) avec un couvercle présentant un fond, un profilé d'écran intérieur (4, 4') et au moins un autre profilé de couverture (5),
- dans lequel le profilé d'écran intérieur (4, 4') et le fond sont orientés l'un par rapport à l'autre sous un angle, en particulier perpendiculairement,
- et sont formés de profilés en matière plastique,
- dans lequel le fond est réalisé en au moins deux parties et comprend un profilé de base de fond (2) et un profilé de clapet de fond (3, 3'), qui est disposé entre le profilé de base de fond (2) et le profilé d'écran intérieur (4, 4'),
- et dans lequel le profilé de clapet de fond (3, 3') peut être fixé de façon pivotante et/ou séparable au profilé de base de fond (2)
- et le profilé d'écran intérieur (4, 4') peut être fixé de façon pivotante et/ou séparable à l'autre profilé de couverture (5),
**caractérisé par**
- au moins un profilé supplémentaire (10, 10'), qui présente un premier moyen d'encliquetage (20', 21) et au moins un autre moyen d'encliquetage (19, 20, 21'),
- dans lequel le premier moyen d'encliquetage (20', 21) du profilé supplémentaire (10, 10') et l'autre moyen d'encliquetage (19, 20, 21') du profilé supplémentaire (10, 10') s'engagent en un assemblage encliqueté séparable
- respectivement avec des moyens d'encliquetage correspondants (14, 15, 15') du profilé de clapet de fond (3, 3') et avec des moyens d'encliquetage correspondants (17, 17', 18) du profilé d'écran intérieur (4, 4').

2. Caisson de volet roulant (1) selon la revendication 1, **caractérisé en ce que** les moyens d'encliquetage du profilé supplémentaire (10, 10') comprennent des nervures ou des pieds d'encliquetage (19, 20, 20', 21, 21') et **en ce que** les moyens d'encliquetage du profilé de clapet de fond (3, 3') et les moyens d'encliquetage du profilé d'écran intérieur (4, 4') sont réalisés respectivement sous forme de rainures d'encliquetage (14, 15, 15', 17, 17', 18).

3. Caisson de volet roulant (1) selon la revendication 1 ou 2, **caractérisé en ce que** le profilé supplémentaire (10') présente deux faces d'appui (24', 25') disposées essentiellement perpendiculairement l'une à l'autre, qui présentent des moyens d'encliquetage (20', 21') s'étendant en direction longitudinale sous forme de nervures, de pieds (20', 21') ou de rainures d'encliquetage, dans lequel les moyens d'encliquetage (20', 21') - vus en coupe transversale - sont disposés sur les deux faces d'appui (24', 25') en position de symétrie de réflexion par rapport à la bissectrice des faces d'appui (24', 25').

4. Caisson de volet roulant (1) selon la revendication 1 ou 2, **caractérisé en ce que** le profilé supplémentaire (10) présente deux faces d'appui (24, 25) disposées l'une par rapport à l'autre sous un angle, en particulier perpendiculairement, qui présentent des moyens d'encliquetage (19, 20, 21) s'étendant en direction longitudinale sous forme de nervures, de pieds (19, 20, 21) ou de rainures d'encliquetage, dans lequel les moyens d'encliquetage (19, 20, 21) - vus en coupe transversale - sont disposés sur les faces d'appui (24, 25) en des positions différentes, en nombre différent et/ou en forme différente, tandis que les moyens d'encliquetage (14, 15, 17, 18) du profilé de clapet de fond (3) et du profilé d'écran intérieur (4), coopérant avec les moyens d'encliquetage (19, 20, 21) du profilé supplémentaire (10), correspondent entre eux en nombre, en forme et en position.

5. Caisson de volet roulant (1) selon l'une quelconque des revendications 1 à 4, **caractérisé en ce que** le caisson de volet roulant (1) présente deux coiffes d'extrémité (13) et le profilé supplémentaire (10, 10') présente au moins un canal de vis (16, 16') s'étendant en direction longitudinale pour le vissage aux coiffes d'extrémité (13).

6. Système de profilés pour la fabrication d'un caisson de volet roulant (1) selon la revendication 1, dans lequel le caisson de volet roulant présente en outre deux coiffes d'extrémité (13), **caractérisé en ce que**
- le profilé supplémentaire (10, 10') présente deux faces d'appui (24, 24', 25, 25') disposées l'une par rapport à l'autre sous un angle, en particulier perpendiculairement, qui présentent des moyens d'encliquetage (19, 20, 20', 21, 21') s'étendant en direction longitudinale sous forme de nervures, de pieds (19, 20, 20', 21, 21') ou de rainures d'encliquetage,
- le profilé de clapet de fond (3, 3') et le profilé d'écran intérieur (4, 4') présentent respectivement des moyens d'encliquetage (14, 15, 15', 17, 17', 18) s'étendant en direction longitudinale,
- dans lequel les moyens d'encliquetage (19, 20, 20', 21, 21') du profilé supplémentaire (10, 10') peuvent être encliquetés chaque fois de façon séparable avec les moyens d'encliquetage correspondants (14, 15, 15', 17, 17', 18) du profilé de clapet de fond (3, 3') ou du profilé de clapet d'écran intérieur (4, 4').

7. Utilisation d'un système de profilés pour la fabrication d'un caisson de volet roulant (1) selon la revendication 6, **caractérisé en ce que** le choix de l'ouverture de révision comme profilé de clapet de fond pivotant (3, 3') ou comme profilé d'écran intérieur pivotant (4, 4') est effectué exclusivement par la fixation alternative du profilé d'écran intérieur (4, 4') ou du profilé de clapet de fond (3, 3') non pivotant aux coiffes d'extrémité (13).

8. Utilisation d'un système de profilés pour la fabrication d'un caisson de volet roulant (1) selon la revendication 6, **caractérisé en ce que** le choix de l'ouverture de révision comme profilé de clapet de fond pivotant (3, 3') ou comme profilé d'écran intérieur pivotant (4, 4') est effectué par la fixation alternative du profilé d'écran intérieur (4, 4') ou du profilé de clapet de fond (3, 3') non pivotant aux coiffes d'extrémité (13) ainsi que par le choix de l'agencement d'encliquetage du profilé supplémentaire (10, 10').
